# EUROPÄISCHE PATENTSCHRIFT

(11) **EP 2 415 384 B1**
(45) Veröffentlichungstag und Bekanntmachung des Hinweises auf die Patenterteilung: **15.05.2013**
(21) Anmeldenummer: 10401128.3
(22) Anmeldetag: 03.08.2010
(51) Int. Cl.: A47L 15/42

(54) **Türschloss für Haushaltgeräte und Geschirrspülmaschine mit Türschloss**
Door lock for domestic appliances and dishwasher with door lock
Serrure de porte pour appareils ménagers et lave-vaisselle doté d'une serrure de porte

(43) Veröffentlichungstag der Anmeldung: 08.02.2012
(73) Patentinhaber: Miele & Cie. KG, 33332 Gütersloh (DE)
(72) Erfinder: Aßmann, Walter, 33739 Bielefeld (DE); Buhl, David, 33613 Bielefeld (DE)

(56) Entgegenhaltungen:
- DE-B1- 1 703 451
- US-A1- 2004 103 928

## Beschreibung

Die Erfindung betrifft ein Türschloss für Haushaltgeräte, insbesondere für Geschirrspülmaschinen, mit einer Rastschräge und mit einem gegen den Druck eines Federelements drehbaren Schwenkelement, an dessen freien Ende ein Roll- oder Gleitelement im Schließzustand die Rastschräge hintergreift. Ein derartiges Türschloss ist beispielsweise aus DE-A-1703451 bekannt. Die Erfindung betrifft außerdem eine Geschirrspülmaschine mit einem solchen Türschloss.

Ein solches Türschloss ist allgemein bekannt. Das Türschloss arbeitet kraftschlüssig und somit ohne formschlüssige Verriegelungseinrichtung. Zum Öffnen der Tür muss der Bediener lediglich an der Tür ziehen, daraufhin gleitet das Roll- oder Gleitelement die Rastschräge hoch, bis diese überwunden ist und die Tür freigibt. Die Zuhaltekraft der Tür wird dabei durch die Federkraft des Federelements und durch die Steigung der Rastschräge bestimmt. Es besteht der Wunsch, bei einem solchen Türschloss die Zuhaltekraft mindestens auf einen niedrigen und auf einen hohen Wert einstellbar zu gestalten. Hierdurch kann eine einfache Kindersicherung realisiert werden.

Erfindungsgemäß wird dieses Problem durch ein Türschloss mit den Merkmalen des Patentanspruchs 1 gelöst. Vorteilhafte Ausgestaltungen und Weiterbildungen der Erfindung ergeben sich aus den nachfolgenden Unteransprüchen.

Ein Ausführungsbeispiel der Erfindung ist in den Zeichnungen rein schematisch dargestellt und wird nachfolgend näher beschrieben. Es zeigen
- Figur 1: ein Türschloss in der Einbausituation mit Teilen einer Geschirrspülmaschine,
- Figur 2: einen Längsschnitt durch das Türschloss,
- Figur 3: das Schwenkelement des Türschlosses mit dem Bedienhebel als Einzelheit
- Figur 4: eine Draufsicht auf das Schwenkelement mit deaktivierter Kindersicherung,
- Figur 5: die Draufsicht gemäß Figur 4 mit aktivierter Kindersicherung.

In den Figuren 1 und 2 sind ausschnittsweise Bauteile einer Geschirrspülmaschine 1 dargestellt, welche mit einem erfindungsgemäßen Türschloss 2 ausgestattet ist. Die Geschirrspülmaschine 1 ist in bekannter, aber nicht dargestellter Weise mit einem Spülbehälter 3 ausgestattet, welcher zur Frontseite geöffnet ist. Diese Öffnung ist durch eine im unteren Bereich schwenkbar gelagerte Tür 4 verschließbar. Das gezeigte Türschloss 2 dient dazu, die Tür 4 während des Programmablaufs im geschlossenen Zustand zu halten. Das Türschloss 2 wirkt kraftschlüssig, d. h., es kann durch Zug an der Tür 4 von außen oder Druck von innen geöffnet werden.

Hierzu ist an dem Innenblech 5 der im geschlossenen Zustand dargestellten Geschirrspülmaschinentür 4 ein dachförmiges Rastelement 6 befestigt, welches eine Anlaufschräge 6.1 1 und eine Rastschräge 6.2 aufweist, siehe Figur 2. An der Oberseite des Spülbehälters 3 ist eine im Querschnitt u-förmige Strebe 9 angeordnet, die aufgrund ihrer Platzierung im vorderen Bereich den oberen Rand der Spülbehälteröffnung bildet. Diese Strebe 9 besitzt in ihrem vorderen Schenkel 10 einen Ausschnitt 11, in welchen das Türschloss 2 eingesetzt ist. Das Türschloss 2 ist von einem Gehäuse 12 umgeben. Im Inneren besitzt es ein Schwenkelement in Form eines schwenkbaren Rollenhalters 13, siehe insbesondere Figur 3. Die Zusammenschau der Figuren 1 und 3 zeigt, dass die schwenkbare Lagerung des Rollenhalters 13 mittels einer Schwenkachse 14 erfolgt, welche an den Gehäuseseitenwänden 12.1 gehalten ist. Um die Schwenkachse 14 herum sind zwei vorgespannte spiegelsymmetrische Schenkelfedern 15 und 16 an dem Rollenhalter 13 angeordnet. Der äußere Schenkel 15.1 der ersten Schenkelfeder 15 erzeugt ein in Figuren 2 und 3 im Uhrzeigersinn gerichtetes Moment und drückt somit nach oben gegen die Gehäusedecke 12.2. Der innere Schenkel 15.2 ist durch eine kurze Aussparung 17 im Rollenhalter 13 geführt und stützt sich an dem Rand der kurzen Aussparung 17 ab. Dieser Schenkel 15.2 erzeugt ein Moment im Gegenuhrzeigersinn, demzufolge muss zum Anheben des Rollenhalters 13 eine Kraft aufgebracht werden. Bei der zweiten Schenkelfeder 16 herrschen spiegelsymmetrische Verhältnisse. Hier stützt sich der äußere Schenkel 16.1 an der Gehäusedecke 12.2 ab und der innere Schenkel 16.2 ragt durch eine zweite Aussparung 18. Wie insbesondere in Figur 3 erkennbar ist, ist diese Aussparung 18 länger, so dass sich der Schenkel 16.2 dort nicht abstützen kann. Demzufolge entfaltet die zweite Schenkelfeder 16 zunächst kein Moment, welches auf den Rollenhalter 13 wirkt. Sie stützt sich vielmehr auf einem Bolzen 19 ab, der an beiden Enden an den Gehäuseseitenwänden 12.1 befestigt ist und unter dem Rollenhalter 13 verläuft, siehe Zusammenschau der Figuren 1 und 2. Im Rollenhalter 13 sind Nuten 20 angeordnet, die die Schenkel 15.1 und 16.1 aufnehmen können, wenn der Rollenhalter 13 bis unter die Gehäusedecke 12.2 geschwenkt wird. Außerdem besitzt der Rollenhalter 13 eine Öffnung 21, in welche ein stabförmiger Schieber 22 eingesetzt ist. Der Schieber 22 wird über einen Bedienhebel 23 bewegt. Hierzu ist der Hebel 23 am Gehäuse 12 in einer (in der Gebrauchslage der Geschirrspülmaschine 1) horizontalen Ebene schwenkbar gelagert und Hebel 23 und Schieber 22 sind mittels eines Übertragungselements 24 miteinander gekoppelt. Des Weiteren befindet sich im vorderen Teil des Rollenhalters 13 eine Rollenachse 25, auf der eine Rolle 26 frei drehbar gelagert ist.

Im Folgenden ist die Funktionsweise der vorgeschriebenen Anordnung unter Zuhilfenahme der Figuren 4 und 5 näher erklärt:
Wie in der Figur 4 näher gezeigt, sei die Kindersicherung zunächst deaktiviert. Durch das Schließen der Tür 4 gerät im Verlauf der Schließbewegung die Rolle 26 auf die Anlaufschräge 6.1 des Rastelements 6. Beim weiteren Schließen läuft die Rolle 26 auf der Anlaufschräge 6.1 entlang und drückt den Rollenhalter 13 in der Uhrzeigerrichtung nach oben. Dieser Druck erfolgt gegen das Moment, welches der innere Schenkel 15.2 der ersten Schenkelfeder 15 auf den Rollenhalter 13 ausübt. Das Moment des inneren Schenkels 15.2 der ersten Schenkelfeder 15 drückt die Rolle 26 auf der Rastschräge 6.2 nach unten. Sobald die Rolle 26 über den Giebel 6.3 des Rastelements 6 gerät, wird die Tür 4 selbsttätig in die endgültige Verschlussposition gezogen. Diese Position ist erreicht, wenn sich eine Schräge 27 des Rollenhalters 13 an die Anlaufschräge 6.1 gelegt hat. Zum Öffnen muss die Tür 4 durch Zug von außen oder durch Druck von innen geschwenkt werden. Dabei wird die Rolle 26 an der Rastschräge 6.2 hochgeschoben. Die Kraft die hierzu aufgebracht werden muss, und die dazu entgegengesetzte Zuhaltekraft des Türschlosses 2, wird von dem Moment,
welches der innere Schenkel 15.2 der ersten Schenkelfeder 15 auf den Rollenhalter 13 ausübt, von der Reibung der Rolle 26 und von der Steigung der Rastschräge 6.2 bestimmt.
Die Schließkraft kann bei vorgegebener Federkonstante und Rollenreibung durch die Steigung der Anlaufschräge 6.1 definiert werden. Üblicherweise ist die Steigung der Rastschräge 6.2 wesentlich größer als die Steigung der Anlaufschräge 6.1, um einerseits einen leichten Schließvorgang zu ermöglichen und andererseits durch ausreichende Zuhaltekraft die Tür 4 während des Programmablaufs sicher zu verschließen. Anstelle der hier gezeigten Schrägen 6.1 und 6.2 mit linearen Steigungen können auch geeignete Bahnkurven als Schrägen 6.1 und 6.2 verwendet werden. Eine gebrauchsübliche Zuhaltekraft der Tür 4 liegt bei 40 N.

Besteht nun der Wunsch, eine Öffnung der Tür 4 durch Kinder zu erschweren, lässt sich die Zuhaltekraft weiter erhöhen. Hierzu wird wie in Figur 5 gezeigt der Bedienhebel 23 in Richtung des Gehäuses 12 bzw. des Rollenhalters 13 geschwenkt. Dadurch drückt das Übertragungselement 24 den Schieber 22 aus der in Figur 4 gestrichelt gezeigten inaktiven Position in die in Figur 5 ebenfalls gestrichelt gezeigte aktive Position. In der aktiven Position gerät der Schieber 22 unter den inneren Schenkel 16.2 der Schenkelfeder 16 und arretiert diese dadurch an dem Rollenhalter 13. Zum Anheben des Rollenhalters 13 müssen nunmehr beide Schenkelfedern 15 und 16 zusammengedrückt werden. Bei gleichen Federkonstanten der Schenkelfedern 15 und 16 verdoppeln sich damit sowohl die Schließkraft als auch die Zuhaltekraft des Türschlosses 2. Dies erschwert wiederum den Öffnungsvorgang. An Stelle gleicher können auch Federn 15 und 16 mit unterschiedlichen Federkonstanten gewählt werden.

## Patentansprüche

1. Türschloss (2) für Haushaltgeräte, insbesondere für Geschirrspülmaschinen (1), mit einer Rastschräge (6.2) und mit einem gegen den Druck eines Federelements (15) drehbaren Schwenkelement (13), an dessen freien Ende ein Roll- oder Gleitelement (26) im Schließzustand die Rastschräge (6.2) hintergreift,
**dadurch gekennzeichnet,**
**dass** an dem Schwenkelement (13) Mittel angeordnet sind, durch welche ein weiteres Federelement (16) zur Erhöhung einer Zuhaltekraft zuschaltbar ist.

2. Türschloss (2) nach Anspruch 1,
**dadurch gekennzeichnet,**
**dass** das Mittel als das weitere Federelement (16) aktivierender Schieber (22) ausgebildet ist.

3. Türschloss (2) nach Anspruch 2,
**dadurch gekennzeichnet,**
**dass** der Schieber (22) mittels eines Bedienhebels (23) aktivierbar ist.

4. Türschloss (2) nach mindestens einem der vorhergehenden Ansprüche,
**dadurch gekennzeichnet,**
**dass** die Federelemente als Schenkelfedern (15, 16) ausgebildet sind.

5. Türschloss (2) nach Anspruch 4,
**dadurch gekennzeichnet,**
**dass** durch den Schieber (22) der Schenkel (16.2) einer Schenkelfeder (16) am Schwenkelement (13) arretierbar ist.

6. Geschirrspülmaschine (1) mit einem Spülbehälter (3), welcher zur Frontseite geöffnet ist, wobei die Öffnung mittels einer Tür (4) verschließbar ist,
**dadurch gekennzeichnet,**
**dass** die Tür (4) mittels eines Türschlosses (2) nach einem der Ansprüche 1 bis 5 verschließbar ist.

7. Geschirrspülmaschine (1) nach Anspruch 6,
**dadurch gekennzeichnet,**
**dass** die Rastschräge (6.2) an der Tür (4) und das Schwenkelement (13) an dem Spülbehälter (3) angeordnet ist.

8. Geschirrspülmaschine (1) nach einem der Ansprüche 6 oder 7,
**dadurch gekennzeichnet,**
**dass** der Bedienhebel (23) in der Gebrauchslage der Geschirrspülmaschine (1) am Spülbehälter (3) in einer horizontalen Ebene schwenkbar gelagert ist.

## Claims

1. Door lock (2) for domestic appliances, more particularly for dishwashers (1), comprising a locking bevel (6.2) and comprising a pivot element (13) which can be rotated against the pressure of a spring element (15), at the free end of which pivot element a rolling or sliding element (26) engages behind the locking bevel (6.2) in the closed state, **characterised in that** means are arranged on the pivot element (13), by means of which an additional spring element (16) can be connected in order to increase a closure force.

2. Door lock (2) according to claim 1, **characterised in that** the means is formed as a slider (22) which activates the additional spring element (16).

3. Door lock (2) according to claim 2, **characterised in that** the slider (22) can be activated by means of an operating lever (23).

4. Door lock (2) according to at least one of the preceding claims, **characterised in that** the spring elements are formed as leg springs (15, 16).

5. Door lock (2) according to claim 4, **characterised in that** the leg (16.2) of a leg spring (16) can be locked to the pivot element (13) by the slider (22).

6. Dishwasher (1) comprising a washing container (3) which is open towards the front, it being possible to close the opening by means of a door (4), **characterised in that** the door (4) can be closed by means of a door lock (2) according to any of claims 1 to 5.

7. Dishwasher (1) according to claim 6, **characterised in that** the locking bevel (6.2) is arranged on the door (4) and the pivot element (13) is arranged on the washing container (3).

8. Dishwasher (1) according to either claim 6 or claim 7, **characterised in that** the operating lever (23) is mounted such that it can pivot in a horizontal plane on the washing container (3) when the dishwasher (1) is in the position of use.

## Revendications

1. Serrure de porte (2) pour appareils ménagers, en particulier pour lave-vaisselle (1), avec un chanfrein d'arrêt (6.2) et avec un élément pivotant (13) qui peut tourner contre la pression d'un élément à ressort (15) et à l'extrémité libre duquel un élément roulant ou glissant (26) vient s'engager derrière du chanfrein d'arrêt (6.2) dans l'état de fermeture,
**caractérisée en ce que**
des moyens sont disposés sur l'élément pivotant (13) au moyen desquels un autre élément à ressort (16) peut être raccordé pour augmenter une force de retenue.

2. Serrure de porte (2) selon la revendication 1,
**caractérisée en ce que**
le moyen est réalisé en tant que coulisseau (22) activant l'autre élément à ressort (16).

3. Serrure de porte (2) selon la revendication 2,
**caractérisée en ce que**
le coulisseau (22) peut être activée au moyen d'un levier de manoeuvre (23).

4. Serrure de porte (2) selon au moins une des revendications précédentes,
**caractérisée en ce que**
les éléments à ressort sont réalisés en tant que ressorts à branches (15, 16).

5. Serrure de porte (2) selon la revendication 4,
**caractérisée en ce que**
le coulisseau (22) permet d'arrêter la branche (16.2) d'un ressort à branches (16) sur l'élément pivotant (13).

6. Lave-vaisselle (1) avec une cuve de lavage (3) qui est ouverte vers la face avant, l'ouverture pouvant être fermée au moyen d'une porte (4),
**caractérisé en ce que**
la porte (4) peut être fermée au moyen d'une serrure de porte (2) selon une des revendications 1 à 5.

7. Lave-vaisselle (1) selon la revendication 6,
**caractérisé en ce que**
le chanfrein d'arrêt (6.2) est disposé sur la porte (4), et l'élément pivotant (13) est disposé sur la cuve de lavage (3).

8. Lave-vaisselle (1) selon une des revendications 6 ou 7,
**caractérisé en ce que**,
dans la position d'utilisation du lave-vaisselle (1), le levier de manoeuvre (23) est supporté en pivotement dans un plan horizontal sur la cuve de lavage (3).
